# EUROPÄISCHE PATENTSCHRIFT

(11) **EP 3 160 837 B1**
(45) Veröffentlichungstag und Bekanntmachung des Hinweises auf die Patenterteilung: **26.09.2018**
(21) Anmeldenummer: 15733658.7
(22) Anmeldetag: 22.06.2015
(51) Int. Cl.: B63G 8/00

(54) **U-BOOT UND VERFAHREN ZUM ÖFFNEN EINER DURCH EINEN SCHACHT BEGRENZTEN LUKE EINES U-BOOTS**
SUBMARINE AND METHOD FOR OPENING A HATCH OF A SUBMARINE BOUNDED BY A SHAFT
SOUS-MARIN ET PROCÉDÉ D'OUVERTURE D'UNE ÉCOUTILLE D'UN SOUS-MARIN, LIMITÉE PAR UN PUITS

(30) Priorität: 27.06.2014 DE 102014109089
(43) Veröffentlichungstag der Anmeldung: 03.05.2017
(73) Patentinhaber: ThyssenKrupp Marine Systems GmbH, 24143 Kiel (DE); thyssenkrupp AG, 45143 Essen (DE)
(72) Erfinder: STOLTENBERG, Burkhard, 24248 Mönkeberg (DE); DR. MALLETSCHEK, Andreas, 24340 Eckernförde (DE); SCHAAKE, Felix, 24105 Kiel (DE)
(74) Vertreter: thyssenkrupp Intellectual Property GmbH
(86) Internationale Anmeldenummer: PCT/EP2015/063900
(87) Internationale Veröffentlichungsnummer: WO 2015/197506

(56) Entgegenhaltungen:
- FR-A- 863 807
- US-A- 1 752 354
- US-A- 2 335 450

## Beschreibung

### Stand der Technik

Die vorliegende Erfindung betrifft ein U-Boot und ein Verfahren zum Öffnen einer durch einen Schacht begrenzten Luke eines U-Boots. Solche Luken sind typischerweise für die Ladungsaufnahme vorgesehen und in einen Druckkörper des U-Boots eingelassen. Für das Bilden der Luke, die im Wesentlichen durch den Schacht begrenzt wird, ist in der Regel eine Aussparung in einem Druckkörper des U-Boots erforderlich, wodurch ein durch Spanten und Stringer gebildetes Gerüst des Druckkörpers baulich unterbrochen werden muss. Für die notwendige Stabilität und Druckfestigkeit des Druckkörpers des U-Boots, insbesondere bei einem Tauchgang, sorgt dann ein Einlegespant, der zum Verschließen der Luke innerhalb des Schachts zur Verstärkung des Gerüsts angeordnet wird.

Typischerweise verjüngt der Schacht entlang einer in das U-Bootinnere hineinverlaufenden Richtung und der bewusst passgenaue ausgestaltete Einlegespant ist entsprechend keilförmig geformt. Dadurch lässt sich der keilförmige Einlegespant nur entfernen, indem er aus dem U-Bootsschacht entlang einer aus dem U-Bootinneren herausverlaufenden Richtung aus dem Schacht herausgezogen wird. Soll der Einlegespant dann während der Ladungsaufnahme innerhalb des U-Boots verstaut werden, muss der Einlegespant in der Regel um 90° gedreht werden und kann erst dann in das U-Bootinnere abgelassen werden. Durch die beim Tauchgang auftretenden Drücke setzt sich der Einlegespant zudem derart fest am Schacht ab, dass die bislang bekannten Verfahren zum Lösen bzw. Entkoppeln des Einlegespants, beispielsweise über ein Hochdrücken mittels Druckschrauben, nicht zum gewünschten Erfolg führen und deshalb den Einsatz von zusätzlichen Maßnahmen, beispielsweise Hammerschlägen, erforderlich macht. Insbesondere lassen sich die gegenwärtigen Methoden auf Grund der komplexen und vielgerichteten Manöver (Anheben, Drehen, Ablassen, ...) des Einlegespants während des Öffnens und Verschließens der Luke nur schwer automatisieren.

### Offenbarung der Erfindung

Es ist Aufgabe der vorliegenden Erfindung, ein U-Boot mit einem Einlegespant zur Verfügung zu stellen, wobei sich mit dem Einlegespant eine von einem Schacht begrenzte Luke unkompliziert öffnen lässt. Weiterhin ist es wünschenswert, dass sich die Luke zumindest teilweise automatisiert öffnen und schließen lässt, um den Arbeitsaufwand und das Verletzungsrisiko der Besatzung zu reduzieren.

Die Aufgabe der vorliegenden Erfindung wird gelöst durch ein U-Boot mit einer von einem Schacht begrenzten Luke, wobei die Luke in einem Verschlusszustand mit einem Einlegespant und einem Keil verschlossen ist, wobei für ein Öffnen der Luke der Einlegespant und der Keil separat aus dem Schacht entfernbar sind.

Gegenüber dem Stand der Technik hat das erfindungsgemäße Verfahren den Vorteil, dass der Einlegespant nicht länger passgenau an die Schachtform, insbesondere keilförmig, ausgestaltet werden muss, um ihn im Schacht anzuordnen. Vielmehr gestattet die Verwendung des Keils, dass der Einlegespant so geformt und dimensioniert werden kann, dass er kürzer als die Abmessungen des Schachts ist und so unmittelbar nach dem Entfernen des Keils in das U-Bootinnere abgelassen werden kann. Dadurch wird in vorteilhafter Weise auf aufwendige Wende- und Drehmanöver beim Öffnen der Luke verzichtet, was schließlich die Handhabe des Einlegespants beim Öffnen der Luke erheblich erleichtert.

Vorzugsweise erstreckt sich die Luke im Wesentlichen entlang einer Längsachse des U-Boots und ist in dessen Druckkörper eingelassen. Die Luke wird dabei im Wesentlichen durch einen Schacht, insbesondere durch dessen Innenwandung, begrenzt, wobei der Schacht entlang einer in das U-Bootinnere hineinverlaufenden Richtung verjüngt. Weiterhin handelt es sich bei der Luke bevorzugt um eine Ladeluke, durch die im geöffneten Zustand eine Ladung, beispielsweise ein Torpedo, befördert wird. Die Ladung kann dann beispielsweise von einem unter der Luke angeordneten Lagerraum, beispielsweise einem Waffenlager, aufgenommen und dort gelagert werden. Im Verschlusszustand der Luke blockiert der für die Stabilität des Druckkörpers erforderliche Einlegespant den vorgesehenen Transportweg für die Ladung. Der Druckkörper weist vorzugsweise neben der Druckkörperhaut ein aus Spanten und Stringern gebildetes Gerüst auf. Dabei ist es vorgesehen, dass das aus Spanten und Stringern gebildete Gerüst vom im Schacht angeordneten Einlegespant ergänzt wird bzw. eine für die Ausbildung einer Luke erforderliche Unterbrechung durch den eingesetzten Einlegespant wieder geschlossen wird, um die für einen Tauchgang erforderliche Statik des Druckkörpers zu garantieren. Weiterhin ist es vorgesehen, dass der Keil zwischen dem Einlegespant und einer Anlagefläche des Schachts angeordnet ist. Vorzugsweise ist jeweils ein Keil steuerbordseitig und backbordseitig zwischen dem Schacht und dem Einlegespant angeordnet. Es ist weiterhin denkbar, dass in einer verschlossenen Luke eine Mehrzahl an Einlegespanten in Längsrichtung des U-Boots nebeneinander angeordnet ist. Es ist dem Fachmann auch klar, dass durch das Verschließen der Luke nicht notwendigerweise ein wasserdichter Verschluss realisiert werden muss. Unter Verschließen ist zu verstehen, dass der Transport der Ladung durch die Luke verhindert bzw. blockiert wird, indem der Einlegespant zur Ergänzung des durch Stringer und Spanten gebildeten Gerüsts im Schacht angeordnet ist. Beispielsweise ist es denkbar, dass ein wasserdichter Verschluss durch einen, vorzugsweise klappbaren, zusätzlichen am U-Boot angebrachten Lukendeckel erzielt wird.

Vorteilhafte Ausgestaltungen und Weiterbildungen der Erfindung sind den Unteransprüchen sowie der Beschreibung unter Bezugnahme auf die Zeichnungen entnehmbar.

In einer weiteren Ausführungsform ist es vorgesehen, dass der Einlegespant und der Keil bei einem Verschließen oder Öffnen der Luke zumindest zeitweise in entgegensetzt verlaufende Richtungen bewegbar sind. Insbesondere werden der Keil und der Einlegespant durch die entgegengesetzte Bewegung aus dem Schacht heraus oder in den Schacht hinein befördert. Dabei lässt sich, insbesondere beim Öffnen, der Keil entlang einer aus dem U-Bootinneren herausverlaufenden Richtung aus dem U-Boot herausziehen und der Einlegespant entlang einer in das U-Bootinnere hineinverlaufenden Richtung in das U-Boot, insbesondere in dessen Druckkörper, hineinziehen. Durch das Hineinziehen wird der Einlegespant beim Öffnen in keine Position bzw. Stellung überführt, in der er den Transport der Ladung zur geöffneten Luke in irgendeiner Weise erschweren oder sogar behindern könnte. Weiterhin sind die Keile derart ausgestaltet, dass die aus dem Schacht herausgezogenen Keile der Ladung, die durch die Luke befördert werden soll, eine Schneise bilden, durch die die Ladung zur Luke geführt werden kann.

In einer weiteren Ausführungsform ist es vorgesehen, dass in einem Kopplungszustand der Keil und der Einlegespant über ein Verbindungsmittel einen Verbund aus Keil und Einlegespant bilden. Dabei nimmt der Verbund aus Keil und Einlegespant den Kopplungszustand, vorzugsweise unmittelbar zeitlich vor dem Verschließen der Luke, ein und bleibt insbesondere im Verschlusszustand erhalten. Vorzugsweise ist das Verbindungsmittel auf der zum U-Bootinneren weisenden Seite des Verbunds angeordnet.

Durch das zeitweise Verbinden lässt sich das Hereinziehen von Einlegespant und Keil vereinfachen. Schließlich müsste man andernfalls im ersten Verfahrensschritt für das Anordnen des Einlegespants und des Keils jeweils unabhängige Bewegung miteinander koordinieren. Stattdessen lässt sich der Verbund aus Keil und Einlegespant auf unkomplizierte Weise in einem gemeinsamen Manöver gemeinschaftlich im Verbund in den Schacht hineinziehen. Vorzugsweise wird der Einlegespant zum Verbinden mit dem Keil etwas oberhalb des Schachts auf der vom U-Bootinneren abgewandten Seite angeordnet.

In einer weiteren Ausführungsform der vorliegenden Erfindung ist es vorgesehen, dass für das Öffnen der Luke der Verbund aus dem Einlegespant und dem Keil mit einer Hubvorrichtung aus dem Schacht herausdrückbar ist. Dadurch lässt sich in vorteilhafter Weise bewirken, dass sich der, beispielsweise durch den Tauchgang in den Schacht verpresste, Verbund aus Einlegespant und Keil wieder vom Schacht löst. Dabei ist es vorgesehen, dass der Verbund nur wenige Millimeter aus dem Schacht herausgepresst wird. Insbesondere wird zum Herauspressen eine Hubvorrichtung, die unterhalb des Einlegespants angeordnet ist, verwendet. Beispielsweise handelt es sich bei der Hubvorrichtung um einen Kurzhubzylinder mit einem Absperrventil, der über einen Aufsteckpunkt mit einer Handpumpe verbunden ist. Durch das Betätigen des Kurzhubzylinders über die Handpumpe lässt sich in vorteilhafter Weise ohne zusätzliche Maßnahmen der Verbund aus Einlegespant und Keil aus dem Schacht lösen.

In einer weiteren Ausführungsform der vorliegenden Erfindung ist es vorgesehen, dass im Verschlusszustand der Verbund aus Einlegespant und Keil über eine Schockklammer mit einem Druckkörper des U-Boots verbunden ist. Durch die Verwendung von Schockklammern lässt sich der Verbund aus Einlegespant und Keil optimal im Schacht positionieren und es wird in vorteilhafter Weise eine Vorspannung bewirkt. Weiterhin ist es vorgesehen, dass die Schockklammern gelöst werden, bevor die Luke wieder geöffnet werden soll.

In einer weiteren Ausführungsform der vorliegenden Erfindung ist es vorgesehen, dass der Einlegespant beim Öffnen der Luke über eine Hubvorrichtung an eine Schwenkvorrichtung gekoppelt ist, wobei die Hubvorrichtung und/oder die Schwenkvorrichtung im Verschlusszustand vom Einlegespant entkoppelt ist. Vorzugsweise erfolgt die Kopplung beim Öffnen. Durch die Kopplung mit der Schwenkvorrichtung lässt sich der Einlegespant auf einfache Weise beim Öffnen aus dem Schacht heraus- oder beim Schließen in den Schacht hineinbefördern. Durch die Verwendung der Schwenkvorrichtung, vorzugsweise über einen Schwenkarm, ist es möglich, über die Schwenkvorrichtung eine vergleichsweise einfache Automatisierung zu realisieren. Durch das Entkoppeln wird verhindert, dass sich einzelne Teile des Systems in einem Schock- und/oder Betriebslastfall gegenseitig abstützen bzw. berühren und sich dadurch beschädigen.

In einer weiteren Ausführungsform ist es vorgesehen, dass beim Öffnen
-- der Keil mit einer Seilwinde zum Herausziehen des Keils aus dem Schacht verbunden ist und/oder
-- der Einlegespant mit der Schwenkvorrichtung zum Herausziehen des Einlegespants aus dem Schacht
verbunden ist. Insbesondere sind zumindest eine Seiltrommel auf dem Druckkörper des U-Boots und eine ein Seil führende Umlenkrolle oberhalb des Schachts angeordnet. Über die Seilwinde lässt sich der Keil auf einfache Weise aus dem Schacht herausziehen. Es ist dabei denkbar, dass die Seilwinde den Keil nicht vollständig aus dem Schacht herauszieht, sondern nur soweit, bis die Keile dem Einlegespant den Weg für eine Ablassbewegung frei geben. Ein weiterer Vorteil der Seilwinde ist, dass sie, beispielsweise über einen Motor, leicht automatisierbar ist. Weiterhin ist es vorgesehen, dass die Umlenkrollen an einem Beladeschacht angeordnet sind, der oberhalb der Luke angeordnet ist. Insbesondere sind jeweils zwei synchronisierte Seilwinden auf gegenüberliegenden Seiten des Schachts angeordnet, wenn ein Keil steuerbordseitig und ein Keil backbordseitig neben dem Einlegespant angeordnet sind.

In einer weiteren Ausführungsform ist es vorgesehen, dass die Schwenkvorrichtung im Verschlusszustand in einem Lagerblock verriegelt gelagert bzw. angeordnet ist. Durch das Verriegeln wird die Schwenkvorrichtung, insbesondere der Schwenkarm, fixiert. Solch eine Fixierung erweist sich insbesondere bei Seegang, Schock und/oder im Fall einer Betriebslast als vorteilhaft und verhindert ein ungewolltes, vorzugsweise trägheitsbedingtes Verschwenken der Schwenkvorrichtung.

In einer weiteren Ausführungsform ist es vorgesehen, dass im Verschlusszustand der Luke eine Mehrzahl an Einlegespanten im Schacht angeordnet ist. Insbesondere ist es vorgesehen, dass für jeden Einlegespant dieser Mehrzahl an Einlegespanten mindestens ein Keil, vorzugsweise zwei Keile vorgesehen sind. Diese Mehrzahl an Einlegespanten ist vorzugsweise jeweils über eine Hubvorrichtung mit der Schwenkvorrichtung verbunden. Weiterhin ist es vorgesehen, dass die Mehrzahl an Einlegespanten durch eine gemeinsame Schwenkbewegung, bevorzugt simultan, aus dem Schacht oder in den Schacht befördert wird.

In einer weiteren Ausführungsform ist es vorgesehen, dass jeweils ein Keil mit einer Seilwinde verbunden ist und/oder eine Mehrzahl an Seilwinden über eine gemeinsame Transmissionswelle antreibbar ist. Insbesondere ist es vorgesehen, dass die Transmissionswelle über ein Schneckengetriebe angetrieben wird. An der Transmissionswelle sind die Seiltrommeln der einzelnen Seilwinden angebracht, wodurch die einzelnen Seilwinden über die gemeinsame Transmissionswelle antreibbar sind. Dadurch lässt sich in vorteilhafter Weise ein zeitlich abgestimmtes, vorzugsweise synchrones Herausfahren der einzelnen Keile aus dem Schacht realisieren.

In einer weiteren Ausführungsform ist es vorgesehen, dass ein Torpedo über die Luke in das U-Bootinnere befördert wird. Dabei ist es denkbar, dass unterhalb der Luke ein verschwenkbares Verladesystem angeordnet ist, das den Torpedo aufnimmt und dann an einem vorbestimmten Ort im Waffenlager ablegt.

In einer weiteren Ausführungsform der vorliegenden Erfindung ist es vorgesehen, dass die Luke automatisch verschließbar ist. Vorzugsweise lässt sich die Luke auch automatisch öffnen. Dadurch werden der Arbeitsaufwand und das Verletzungsrisiko für die Besatzung in vorteilhafter Weise reduziert.

Ein weiterer Gegenstand der vorliegenden Erfindung ist ein Verfahren zum Öffnen einer von einem Schacht begrenzten Luke eines U-Boots, wobei in einem ersten Verfahrensschritt zum Öffnen der Luke ein Einlegespant und ein Keil separat aus dem Schacht herausgezogen werden.

Gegenüber dem Stand der Technik hat das Verfahren den Vorteil, dass der Einlegespant einfacher aus dem Schacht gelöst werden kann. Insbesondere lässt sich der Einlegespant derart ausgestalten, dass er in einer Bewegung in einen Druckkörper eines U-Boots ohne aufwendige Dreh- und Wendemanöver hineingezogen werden kann.

In einer weiteren Ausführungsform der vorliegenden Erfindung ist es vorgesehen, dass in einem nullten Verfahrensschritt zum Verschließen der Luke der Keil zwischen dem Einlegespant und dem Schacht angeordnet wird. Dadurch wird in unkomplizierter und damit vorteilhafter Weise die Luke geschlossen.

In einer weiteren Ausführungsform der vorliegenden Erfindung ist es vorgesehen, dass
-- in einem zeitlich vor dem nullten Verfahrensschritt erfolgenden zweiten Verfahrensschritt zur Bildung eines Kopplungszustandes der Einlegespant und der Keil über ein Verbindungsmittel zu einem Verbund aus Einlegespant und Keil verbunden werden und/oder
-- in einem zeitlich nach dem nullten aber vor dem ersten Verfahrensschritt erfolgenden dritten Verfahrensschritt der Verbund aus Keil und Einlegespant über eine Schockklammer mit einem Druckkörper des U-Boots verbunden wird.

In einer weiteren Ausführungsform der vorliegenden Erfindung ist es vorgesehen, dass
-- in einem zeitlich vor dem ersten Verfahrensschritt erfolgenden vierten Verfahrensschritt der Verbund aus Einlegespant und Keil aus dem Schacht herausgedrückt wird,
-- im vierten Verfahrensschritt der Einlegespant über eine Hubvorrichtung an eine Schwenkvorrichtung für das Öffnen und/oder Verschließen gekoppelt wird, wobei die Hubvorrichtung und/oder die Schwenkvorrichtung in einem fünften Verfahrensschritt vom Einlegespant entkoppelt wird und/oder
-- in einem sechsten Verfahrensschritt, der insbesondere eine bevorzugte Ausführung des ersten Verfahrensschritt darstellt, der Keil über eine Seilwinde aus dem Schacht herausgezogen wird und/oder
-- im sechsten Verfahrensschritt der Einlegespant über die Schwenkvorrichtung aus dem Schacht herausgezogen wird.

In einer weiteren Ausführungsform ist es vorgesehen, dass der nullte Verfahrensschritt, der erste Verfahrensschritt, der zweite Verfahrensschritt, der dritte Verfahrensschritt, der vierte Verfahrensschritt, der fünfte Verfahrensschritt und/oder der sechste Verfahrensschritt, vorzugsweise vollständig, automatisiert durchgeführt werden. Dadurch werden der Arbeitsaufwand und das Verletzungsrisiko für die Besatzung in vorteilhafter Weise reduziert.

Aus Gründen der Übersichtlichkeit werden die vorstehend erläuterten Verfahrensschritte nachfolgend nochmals in der bevorzugten Reihenfolge dargelegt:
Beim Verschließen der Luke ist es vorgesehen, dass
-- zur Bildung des Kopplungszustandes der Einlegespant und der Keil über ein Verbindungsmittel zu dem Verbund aus Einlegespant und Keil verbunden werden (siehe zweiter Verfahrensschritt),
-- der Verbund aus Keil und Einlegespant in den Schacht angeordnet, vorzugsweise mit einem Schwenkarm hineingezogen bzw. hineingeschwenkt wird (siehe nullter Verfahrensschritt),
-- die Schwenkvorrichtung vom Einlegespant entkoppelt wird (siehe fünfter Verfahrensschritt) und/oder
-- der Verbund aus Keil und Einlegespant über die Schockklammer mit einem Druckkörper des U-Boots verbunden wird (siehe dritter Verfahrensschritt).

Weiterhin ist es vorgesehen, dass zum Öffnen der Luke
-- der Verbund aus Einlegespant und Keil aus dem Schacht herausgedrückt wird (siehe vierter Verfahrensschritt),
-- der Einlegespant über eine Hubvorrichtung an eine Schwenkvorrichtung für das Öffnen gekoppelt wird (siehe vierter Verfahrensschritt),
-- der Keil über eine Seilwinde aus dem Schacht herausgezogen wird (siehe sechster Verfahrensschritt als bevorzugte Ausführung des ersten Verfahrensschritts) und/oder
-- der Einlegespant über die Schwenkvorrichtung aus dem Schacht herausgezogen wird (siehe sechster Verfahrensschritt).

Der Öffnungsvorgang sieht insbesondere folgendermaßen aus: Zum Öffnen der Luke wird zunächst der Verbund aus Einlegespant und Keil aus dem Schacht herausgedrückt. Anschließend wird der Verbund aus Einlegespant und Keil gelöst und insbesondere der Keil entfernt, d. h vom Einlegespant getrennt. Vorzugsweise wird im Anschluss an das Trennen des Keils vom Einlegespant der Einlegespant aus dem Schacht herausgeschwenkt, vorzugsweise indem ein Schwenkarm, an dem der Einlegespant angeordnet ist, nach unten verschwenkt wird. Die Luke ist damit geöffnet und mit dem Beladevorgang kann begonnen werden. Der Schließvorgang sieht insbesondere folgendermaßen aus: Nach Abschluss des Beladevorgangs wird die Luke verschlossen, indem vorzugsweise der Einlegespant zunächst wieder in den Schacht geschwenkt wird, vorzugsweise ohne ihn endgültig zu schließen. Anschließend wird der Einlegespant vorzugsweise mit dem Keil verbunden. Nach der Bildung des Verbunds aus Einlegespant und Keil über ein Verbindungsmittel ist es insbesondere vorgesehen, dass der Verbund aus Einlegespant und Keil in den Schacht hineingezogen wird. Insbesondere werden abschließend der Einlegespant, der Keil und/oder der Verbund aus Einlegespant und Keil über die Schockklammer mit dem Druckkörper verbunden. Die Luke ist damit geschlossen.

Weitere Einzelheiten, Merkmale und Vorteile der Erfindung ergeben sich aus den Zeichnungen sowie aus der nachfolgenden Beschreibung von bevorzugten Ausführungsformen anhand der Zeichnungen. Die Zeichnungen illustrieren dabei lediglich beispielhafte Ausführungsformen der Erfindung, welche den Erfindungsgedanken nicht einschränken.

### Kurze Beschreibung der Figuren

Die **Figur 1** zeigt eine verschlossene Luke nach dem Stand der Technik.
Die **Figur 2** zeigt eine verschlossene Luke eines U-Boots in einer Seitenansicht, wobei die Luke für ein Verfahren zum Öffnen und Schließen gemäß einer ersten beispielhaften Ausführungsform der vorliegenden Erfindung vorgesehen ist.
Die **Figur 3** zeigt eine Luke eines U-Boots in einer Seitenansicht während des Öffnens gemäß einer zweiten beispielhaften Ausführungsform der vorliegenden Erfindung.
Die **Figur 4** zeigt eine Luke eines U-Boots in einer Seitenansicht während des Öffnens gemäß einer dritten beispielhaften Ausführungsform der vorliegenden Erfindung.
Die **Figur 5** zeigt eine geschlossene Luke eines U-Boots in einer perspektivischen Ansicht, wobei die Luke für ein Verfahren zum Öffnen und Verschließen der Luke gemäß einer vierten beispielhaften Ausführungsform der vorliegenden Erfindung vorgesehen ist.
Die **Figur 6** zeigt eine geöffnete Luke eines U-Boots in einer perspektivischen Ansicht, wobei die Luke für ein Verfahren zum Öffnen und Verschließen der Luke gemäß einer fünften beispielhaften Ausführungsform der vorliegenden Erfindung vorgesehen ist.

### Ausführungsformen der Erfindung

In den verschiedenen Figuren sind gleiche Teile stets mit den gleichen Bezugszeichen versehen und werden daher in der Regel auch jeweils nur einmal benannt bzw. erwähnt.

In **Figur 1** ist ein Ausschnitt aus einem U-Boot mit einer Luke dargestellt. Vorzugsweise handelt es sich bei der Luke um eine Ladeluke, durch die Ladungen in ein U-Bootinneres 20 befördert werden. Beispielsweise werden durch die geöffnete Luke Torpedos 14 in einen unterhalb der Luke angeordneten Waffenraum geladen und dort gelagert. Vorzugsweise ist die Luke in einen Druckkörper des U-Boots eingelassen, der neben einer Druckkörperhaut ein Gerüst aus Spanten und Stringern 16 aufweist. Dabei wird die Luke bauräumlich festgelegt durch einen Schacht 3. Dabei verjüngt der Schacht 3 vorzugsweise entlang einer in das U-Bootinnere 20 hineinlaufenden Richtung und wird durch Anlageflächen 18 begrenzt. Zum Integrieren der Luke in den Druckkörper ist es erforderlich, dass der Schacht 3 das Gerüst aus Spanten und Stringern 16 unterbricht. Um jedoch die für den Druckkörper erforderliche Statik und Druckfestigkeit gewährleisten zu können, wird der Schacht 3 mit einem Einlegespant 1 geschlossen, wodurch die Aussparung im Gerüst aus Spanten und Stringern 16 wieder gefüllt bzw. der andernfalls im Gerüst fehlende Spant ersetzt wird. Der eingesetzte Einlegespant 1 stützt dann in einem Verschlusszustand den Druckkörper im Tauchbetrieb des U-Boots ab und muss für ein vollständiges Öffnen der Luke aus dem Schacht wieder entnommen werden, wenn eine Ladung vom U-Boot aufgenommen werden soll. Weiterhin ist ein oberhalb des Schachts angeordneter, im Wesentlichen schräg verlaufender Beladungsschacht 28 vorgesehen, der vorzugsweise mit einem Lukendeckel 19 im Wesentlichen wasserdicht abgeschlossen werden kann. Weiterhin ist es vorzugsweise vorgesehen, dass ein Seilzug mit einer Umlenkrolle 13 im Beladeschacht angeordnet ist, mit dem der Einlegespant 1 aus dem Schacht 3 angehoben werden kann. Insbesondere umfasst der Einlegespant 1 eine Seilhalterung 39, an die der Seilzug angebracht werden kann.

Aus dem Stand der Technik sind Einlegespanten 1 bekannt, die derart ausgestaltet sind, dass sie passgenau in den Schacht 3 eingelassen werden können. Zum Füllen des Schachts 3 sieht es der Stand der Technik vor, dass der Einlegespant 1 unmittelbar an der Anlagefläche 18 des Schachts 3 anliegt. Entsprechend keilförmig ist der Einlegespant 1 ausgestaltet, um dem Verjüngen des Schachts 3 Rechnung zu tragen. Durch die beim Tauchgang des U-Boots auftretenden Druckkräfte wird der Einlegespant 1 in den Schacht 3 eingepresst. Der dann gesetzte Einlegespant 1 lässt sich dann nur schwer aus dem Schacht 3 lösen. Zum Lösen des Einlegespants 1 sieht der Stand der Technik vor, Sicherungsklammern 29 mit Schrauben unterhalb des in der Luke platzierten Einlegespants anzuordnen, deren Verdrehen beim Lösen helfen soll. Es hat sich herausgestellt, dass das Verdrehen der Schrauben oftmals nicht ausreicht, um den Einlegespant 1 von den Anlageflächen 18 des Schachts 3 zu lösen, und zusätzlich Hammerschläge erforderlich sind. Als besonders nachteilig am Stand der Technik erweist es sich, dass der keilförmige Einlegespant 1 beim Öffnen der Luke auf Grund der verjüngenden Bauform des Schachts 3 nur nach außen, d. h. entlang einer vom U-Bootinneren 20 wegweisenden Richtung, aus dem Schacht 3 herausgezogen werden kann. Um den Einlegespant 1 im U-Bootinneren 20 zumindest zeitweise zu verstauen, ist es dann erforderlich, den gerade angehobenen Einlegespant 1 zu verkippen, bis er durch den Schacht 3 passt und in das U-Bootinnere 20 abgelassen werden kann. Es ist Aufgabe der vorliegenden Erfindung, ein Verfahren zu Verfügung zu stellen, das die Handhabe, insbesondere des Einlegespants 1, beim Öffnen und Verschließen erleichtert und sich möglichst einfach automatisieren lässt.

In **Figur 2** ist eine Luke eines U-Boots in einer Seitenansicht im Verschlusszustand dargestellt. Oberhalb der Luke im Druckkörper ist dabei der schräg verlaufende Beladungsschacht 28 angeordnet, der sich mit Hilfe des Lukendeckels 19 für den Tauchgang schließen lässt und über den die Ladung zur Luke transportiert wird. Es ist vorgesehen, dass zum Schließen der Luke der Schacht 3 mit einem Einlegespant 1 und einem vom Einlegespant 1 separaten Keil 2 gefüllt wird. Dabei ist es vorstellbar, dass der Einlegespant zumindest teilweise keilförmig ausgestaltet ist. Vorzugsweise ist es vorgesehen, dass zum Verschließen, d. h. zum Erreichen des Verschlusszustandes der Luke jeweils ein Keil 2 steuerbordseitig und backbordseitig zwischen dem Einlegespant 1 und der Anlagefläche 18 des Schachts 3 angeordnet wird. Dadurch lässt sich der Einlegespant 1 derart ausgestalten, dass er nach dem Entfernen der Keile 2 beim Öffnen der Luke nach unten, d. h. entlang einer in das U-Bootinnere 20 hineinverlaufenden Richtung, in das U-Bootinnere 20 gezogen werden kann. Zum Verschließen der Luke ist es daher vorgesehen, dass der Einlegespant 1 innerhalb des Schachts 3 angeordnet wird und die Keile 2 zwischen dem Einlegespant 1 und der Anlagefläche 18 des Schachts 3 platziert werden. Vorzugsweise ist es vorgesehen, dass der Keil 2 und der Einlegespant 1 für das Verschließen der Luke über ein Verbindungsmittel 5 miteinander verbunden sind und dabei in einem Kopplungszustand einen Verbund aus Keil 2 und Einlagespant 1 bilden. Insbesondere sind der Keil 2 und der Einlegespant 1 an einer zum U-Bootinneren 20 weisenden Seite, beispielsweise mittels einer Verbindungsschraube 4, miteinander verbunden. Dadurch kann gewährleistet werden, dass der Keil 2 zusammen mit dem Einlegespant 1 in den Schacht 3 gezogen werden kann. Weiterhin sind Schockklammern 6 vorgesehen, über die ein den Einlegespant 1 und den Keil 2 aufweisender Verbund mit dem Druckkörper, insbesondere mit dem Gerüst aus Spanten und Stringern 16, verbunden werden kann. Vorzugsweise erfolgt das Verbinden des Verbunds mit dem Druckkörper, beispielsweise über Befestigungsschrauben 30, nachdem der Verbund in den Schacht 3 eingelassen wird. Dadurch wird der Verbund aus Einlegespant 1 und Keil 2 in einer gegenüber dem Druckkörper definierten Position fixiert und vorgespannt, was das gesamte Einsetzen von Einlegespant und Keil in einem nullten Verfahrensschritt erleichtert.

In **Figur 3** ist die Luke eines U-Boots in einer Seitenansicht während des Öffnens gemäß einer zweiten beispielhaften Ausführungsform der vorliegenden Erfindung dargestellt. Es ist dabei vorgesehen, dass der Verbund aus Einlegespant 1 und Keil 2 in einem vierten Verfahrensschritt zum Lösen von der Anlagefläche 18 aus dem Schacht 3 nach außen, d. h. in eine vom U-Bootinneren 20 wegweisende Richtung, um wenige Millimeter herausgezogen bzw. herausgepresst wird. Dazu wird der Verbund aus Einlegespant 1 und Keil 2 mit einer Hubvorrichtung 22, vorzugsweise einem hydraulischen Kurzhubzylinder, im vierten Verfahrensschritt gekoppelt. Durch einen von der Hubvorrichtung 22 bewirkten Vorhub wird dann im vierten Verfahrensschritt der Verbund aus Einlegespant 1 und Keil 2 von der Anlagefläche 18 gelöst und einige Millimeter angehoben. Insbesondere ist es vorgesehen, dass durch den vierten Verfahrensschritt der Einlegespant 1 über die Hubvorrichtung 22 und/oder Koppelelemente 31 mit einem Schwenkarm 26, der vorzugsweise für das Bewegen des Einlegespants 1 beim Verschließen und/oder Öffnen der Luke vorgesehen ist, verbunden wird. Insbesondere ist es vorgesehen, dass der Schwenkarm 26 ausschließlich beim Öffnen und/oder Verschließen mit dem Einlegespant 1 verbunden ist, um ein gegenseitiges Stützen oder Berühren im Schock- oder Betriebsfall zu vermeiden.

In **Figur 4** ist eine Luke eines U-Boots in einer Seitenansicht während des Öffnens gemäß einer dritten beispielhaften Ausführungsform der vorliegenden Erfindung dargestellt. Es ist dabei vorgesehen, dass der Keil 2 separat aus dem Schacht 3 gezogen wird. Dazu ist es vorgesehen, dass das Verbindungsmittel 5 und/oder die Schockklammer 6 von Einlegespant 1 und Keil 2 gelöst werden. Zum Herausziehen der Keile 2 sind Seilwinden 9 vorgesehen, deren Seittrommeln 8 vorzugsweise auf dem Druckkörper angeordnet sind und dessen Umlenkrollen 13 oberhalb des Schachts 3 am Beladungsschacht 28 angeordnet sind. Insbesondere ist es vorgesehen, dass die Seiltrommeln 8 in einem Seilwindengrundkörper 23 angeordnet sind, dessen eine (zum Schacht weisende) Seite derart ausgestaltet ist, dass sie zur Führung des Keils 2 bei dessen Herausziehen dient bzw. den Keil 2 beim Herausziehen führt, wodurch eine zusätzliche Führung realisiert wird. Denkbar ist auch, dass zusätzlich ein Führungsmittel 38 vorgesehen ist, mit dem der Keil 2 geführt wird. Durch das Herausheben der Keile 2 aus dem Schacht 3 entsteht sowohl backbordseitig als auch steuerbordseitig vorzugsweise jeweils ein Spalt 33 zwischen dem Einlegespant 1 und der entsprechenden Anlagefläche 18. Ein solcher Spalt 33 erlaubt in vorteilhafter Weise das direkte Ablassen des Einlegespants 1 in das U-Boot.

In **Figur 5** ist eine geschlossene Luke eines U-Boots in einer perspektivischen Ansicht dargestellt, wobei die Luke für ein Verfahren zum Öffnen und Verschließen der Luke vorgesehen ist. In der dargestellten Ausführungsform sind vier Einlegespanten entlang der Längsachse des U-Boots nebeneinander angeordnet. Für das Verschwenken der Einlegespanten 1 sind die einzelnen Einlegespanten 1 jeweils über die Hubvorrichtung 22 mit einem gemeinsamen Schwenkarm 26 verbunden. Bei einem Verschwenken des Schwenkarms 26 werden die Einlegespanten 1 gemeinsam aus dem Schacht 3 heraus- oder in ihn hineinbewegt. Dabei verschwenkt der Schwenkarm 26 beim Öffnen um eine Schwenkachse 34 in das U-Bootinnere 20 und beim Verschließen in Richtung des Schachts 3 und wird vorzugsweise von einem Hydraulikzylinder 32, vorzugsweise von einem in Längsrichtung des U-Boots ausgerichteten Hydraulikzylinder, angetrieben. Weiterhin ist es vorstellbar, dass im vierten Verfahrensschritt zum Lösen des Verbunds aus Einlegespanten 1 und Keil 2 von der Anlagefläche 18 eine Handpumpe 24 verwendet wird, die über einen Ansteckpunkt 35 mit einem ein Absperrventil aufweisenden Kurzhubzylinder verbunden wird. Durch das Betätigen der Handpumpe 24 wird der Verbund aus Einlegespant 1 und Keil 2 um wenige Millimeter angehoben. Insbesondere ist es vorgesehen, dass der Schwenkarm 26 in einer Verschlussstellung, in der die Luke von dem Einlegespant 1 bzw. den Einlegespanten 1 verschlossen wird, verriegelt wird. Vorzugsweise ist ein Ende des Schwenkarms 26 in einem Lagerblock 11 gelagert, der einen Verriegelungszylinder 27 aufweist, mit dessen Hilfe der Schwenkarm 26 fixiert wird.

Weiterhin ist es vorgesehen, dass der jeweils für den einzelnen Einlegespant 1 vorgesehene Keil 2 über eine eigene Seilwinde 9 aus dem Schacht 3 gezogen wird. Dabei ist es bevorzugt vorgesehen, dass einzelne Seilwinden 9 über eine gemeinsame Transmissionswelle 12 verbunden sind, wodurch das Herausziehen der einzelnen Keile 2 aus dem Schacht 3 synchronisiert werden kann. Dabei ist es vorgesehen, dass die Transmissionswelle 12 über ein Schneckengetriebe 25 angetrieben wird. Auf der Transmissionswelle 12 sind vorzugsweise die Seiltrommeln 8 angeordnet, die ein Seil der Seilwinde 9 antreibt. Die Seile sind über die Seilwinden 9 mit den Keilen 2 verbunden, wobei die Seile über Umlenkrollen 13 geführt werden. Die einzelnen Umlenkrollen 13 sind oberhalb des Schachts 3 am Beladungsschacht 28 angeordnet. Da der Schacht 3 schräg zur Längsachse des U-Boots verläuft, sind die einzelnen Umlenkrollen 13 in unterschiedlichen Abständen, insbesondere Höhen, zur Schachtöffnung angeordnet.

In **Figur 6** ist eine offene Luke eines U-Boots in einer Seitenansicht dargestellt, wobei die Luke für ein Verfahren zum Öffnen und Verschließen der Luke vorgesehen ist. Insbesondere handelt es sich bei der Luke um die aus der Figur 5, wenn der Einlegespant 1 mit Hilfe des Schwenkarms 26 aus dem Schacht 3 herausgezogen wurde. Unterhalb der Luke ist ein Lagerraum, vorzugsweise ein Waffenlager, angeordnet, indem beispielsweise Torpedos 14 gelagert werden. Dabei ist es denkbar, dass die Torpedos 14 über ein verschwenkbares Verladesystem 36 innerhalb des Lagerraums transportiert werden können. Dabei ist es insbesondere vorgesehen, dass der Schwenkarm 26 derart gestaltet ist, dass die am Schwenkarm 26 befestigten Einlegespanten 1 mögliche Transportwege für die Ladung innerhalb des Lagerraums nicht blockieren. Zu diesem Zweck wird der Schwenkarm 26 vorzugsweise um mehr als 90° verschwenkt. Es ist dabei vorstellbar, dass das Herausziehen der Keile 2 und das Verschwenken der Einlegespanten 1 automatisiert wird, um die Handhabe bei der Ladungsaufnahme zu vereinfachen und die Besatzung vor Verletzungen zu bewahren. Weiterhin ist ein Sicherungsbolzen 37 zum Sichern der Position des Schwenkarms 26 vorgesehen.

### Bezugszeichenliste

- 1: Einlegespant
- 2: Keil
- 3: Schacht
- 4: Verbindungsschraube
- 5: Verbindungsmittel
- 6: Schockklammer
- 8: Seiltrommel
- 9: Seilwinde
- 11: Lagerblock
- 12: Transmissionswelle
- 13: Umlenkrolle
- 14: Torpedo
- 16: Gerüst aus Spanten und Stringern
- 18: Anlagefläche
- 19: Lukendeckel
- 20: U-Bootinneres
- 22: Hubvorrichtung
- 23: Seilwindengrundkörper
- 24: Handpumpe
- 25: Schneckengetriebe
- 26: Schwenkarm
- 27: Verriegelungszylinder
- 28: Beladungsschacht
- 29: Sicherungsklammern
- 30: Befestigungsschraube
- 31: Koppelelemente
- 32: Hydraulikzylinder
- 33: Spalt
- 34: Schwenkachse
- 35: Ansteckpunkt
- 36: verschwenkbares Verladesystem
- 37: Sicherungsbolzen
- 38: Führungsmittel
- 39: Seilhalterung

## Patentansprüche

1. U-Boot mit einer von einem Schacht (3) begrenzten Luke, wobei die Luke in einem Verschlusszustand mit einem im Schacht (3) angeordneten Einlegespant (1) und einem Keil (2) verschlossen ist, wobei für ein Öffnen der Luke der Einlegespant (1) und der Keil (2) separat aus dem Schacht (3) entfernbar sind.

2. U-Boot gemäß Anspruch 1, wobei der Einlegespant (1) und der Keil (2) bei einem Verschließen und/oder Öffnen der Luke zumindest zeitweise in entgegensetzt verlaufende Richtungen bewegbar sind.

3. U-Boot gemäß einem der vorhergehenden Ansprüche, wobei in einem Kopplungszustand der Keil (2) und der Einlegespant (1) über ein Verbindungsmittel (5) einen Verbund aus Keil (2) und Einlegespant (1) bilden.

4. U-Boot gemäß einem der vorhergehenden Ansprüche, wobei der Einlegespant (1) beim Öffnen der Luke über eine Hubvorrichtung (22) an eine Schwenkvorrichtung gekoppelt ist, wobei die Hubvorrichtung (22) und/oder die Schwenkvorrichtung im Verschlusszustand vom Einlegespant (1) entkoppelt ist.

5. U-Boot gemäß einem der vorhergehenden Ansprüche, wobei beim Öffnen
-- der Keil (2) mit einer Seilwinde (9) zum Herausziehen des Keils (2) aus dem Schacht (3) und/oder
-- der Einlegespant (1) mit der Schwenkvorrichtung zum Herausziehen des Einlegespants (1) aus dem Schacht (3) verbunden ist.

6. U-Boot gemäß einem der vorhergehenden Ansprüche, wobei die Schwenkvorrichtung im Verschlusszustand in einem Lagerblock (11) verriegelt gelagert ist.

7. U-Boot gemäß einem der vorhergehenden Ansprüche, wobei im Verschlusszustand der Luke eine Mehrzahl an Einlegespanten (1) im Schacht (3) angeordnet ist.

8. U-Boot gemäß einem der vorhergehenden Ansprüche, wobei jeweils ein Keil (2) mit einer Seilwinde (9) verbunden ist.

9. Verfahren zum Öffnen einer von einem Schacht (3) begrenzten Luke eines U-Boots, wobei in einem Verfahrensschritt zum Öffnen der Luke ein Einlegespant (1) und ein Keil (2) separat aus dem Schacht (3) herausgezogen werden.

10. Verfahren gemäß Anspruch 9, wobei in einem Verfahrensschritt zum Verschließen der Luke der Keil (2) zwischen dem Einlegespant (1) und dem Schacht (3) angeordnet wird.

11. Verfahren gemäß Anspruch 10, wobei
-- in einem zeitlich vor dem Verfahrensschritt zum Verschließen der Luke erfolgenden Verfahrensschritt A zur Bildung eines Kopplungszustandes der Einlegespant (1) und der Keil (2) über ein Verbindungsmittel (5) zu einen Verbund aus Einlegespant (1) und Keil (2) verbunden werden, und/oder
-- in einem zeitlich nach dem Verfahrensschritt zum Verschließen der Luke erfolgenden Verfahrensschritt B der Verbund aus Keil (2) und Einlegespant (1) über eine Schockklammer (6) mit einem Druckkörper des U-Boots verbunden wird.

12. Verfahren gemäß einem der Ansprüche 9 bis 11, wobei
-- in einem zeitlich vor dem Verfahrensschritt zum Öffnen der Luke erfolgenden Verfahrensschritt C der Verbund aus Einlegespant (1) und Keil (2) aus dem Schacht (3) herausgedrückt wird,
-- im Verfahrensschritt C der Einlegespant über eine Hubvorrichtung (22) an eine Schwenkvorrichtung für das Öffnen und/oder Verschließen gekoppelt wird, wobei die Hubvorrichtung und/oder die Schwenkvorrichtung in einem Verfahrensschritt D vom Einlegespant entkoppelt wird und/oder
-- in einem Verfahrensschritt E der Keil über eine Seilwinde (9) aus dem Schacht herausgezogen wird und/oder
-- im Verfahrensschritt E der Einlegespant (1) über die Schwenkvorrichtung aus dem Schacht (3) herausgezogen wird.

13. Verfahren gemäß einem der Ansprüche 9 bis 12, wobei der Verfahrensschritt zum Verschließen der Luke, der Verfahrensschritt zum Öffnen der Luke, der Verfahrensschritt A, der Verfahrensschritt B, der Verfahrensschritt C, der Verfahrensschritt D und/oder der Verfahrensschritt E automatisiert durchgeführt werden.

## Claims

1. Submarine, comprising a hatch bounded by a shaft (3), wherein the hatch is closed in a closure state by means of an insertion rib (1), arranged in the shaft (3), and a wedge (2), wherein the insertion rib (1) and the wedge (2) can be removed from the shaft (3) separately in order to open the hatch.

2. Submarine according to Claim 1, wherein the insertion rib (1) and the wedge (2), during closing and/or opening of the hatch, are at least temporarily movable in opposite directions.

3. Submarine according to one of the preceding claims, wherein, in a coupling state, the wedge (2) and the insertion rib (1) produce, via a connection means (5), a union of wedge (2) and insertion rib (1).

4. Submarine according to one of the preceding claims, wherein the insertion rib (1), during opening of the hatch, is coupled to a pivoting device via a lifting device (22), wherein the lifting device (22) and/or the pivoting device is uncoupled from the insertion rib (1) in the closure state.

5. Submarine according to one of the preceding claims, wherein during opening
- the wedge (2) is connected to a cable winch (9) for pulling the wedge (2) out of the shaft (3) and/or
- the insertion rib (1) is connected to the pivoting device for pulling the insertion rib (1) out of the shaft (3).

6. Submarine according to one of the preceding claims, wherein the pivoting device, in the closure state, is mounted in a locked manner in a bearing block (11).

7. Submarine according to one of the preceding claims, wherein, in the closure state of the hatch, a plurality of insertion ribs (1) are arranged in the shaft (3).

8. Submarine according to one of the preceding claims, wherein each wedge (2) is connected to a cable winch (9), and/or a plurality of cable winches (9).

9. Method for opening a submarine hatch bounded by a shaft (3), wherein, in a first method step for opening the hatch, an insertion rib (1) and a wedge (2) are pulled separately out of the shaft (3).

10. Method according to Claim 9, wherein, in a method step for closing the hatch, the wedge (2) is arranged between the insertion rib (1) and the shaft (3).

11. Method according to Claim 10, wherein
- in a method step A taking place chronologically before the method step for closing the hatch and for the purpose of producing a coupling state, the insertion rib (1) and the wedge (2) are connected, via a connection means (5), to form a union of insertion rib (1) and wedge (2), and/or
- in a method step B taking place chronologically after the method step for closing the hatch, the union of wedge (2) and insertion rib (1) is connected to a pressure hull of the submarine via a shock bracket (6).

12. The method according to one of Claims 9 to 11, wherein
- in a method step C taking place chronologically before the method step for opening the hatch, the union of insertion rib (1) and wedge (2) is pressed out of the shaft (3),
- in the method step C, the insertion rib is coupled via a lifting device (22) to a pivoting device for the opening and/or closing, wherein the lifting device and/or the pivoting device is uncoupled from the insertion rib in a method step D and/or
- in a method step E, the wedge is pulled out of the shaft via a cable winch (9) and/or
- in the method step E, the insertion rib (1) is pulled out of the shaft (3) via the pivoting device.

13. Method according to one of Claims 9 to 12, wherein the method step for closing the hatch, the method step for opening the hatch, the method step A, the method step B, the method step C, the method step D and/or the method step E are carried out in an automated manner.

## Revendications

1. Sous-marin comprenant une écoutille limitée par un puits (3), l'écoutille étant fermée dans un état de fermeture avec une membrure d'insertion (1) disposée dans le puits (3) et une cale (2), la membrure d'insertion (1) et la cale (2) pouvant être enlevées du puits (3) séparément pour ouvrir l'écoutille.

2. Sous-marin selon la revendication 1, dans lequel la membrure d'insertion (1) et la cale (2), lors d'une fermeture et/ou d'une ouverture de l'écoutille, peuvent être déplacées au moins temporairement dans des directions opposées.

3. Sous-marin selon l'une quelconque des revendications précédentes, dans lequel, dans un état d'accouplement, la cale (2) et la membrure d'insertion (1) forment, par le biais d'un moyen de liaison (5), un assemblage constitué de la cale (2) et de la membrure d'insertion (1).

4. Sous-marin selon l'une quelconque des revendications précédentes, dans lequel la membrure d'insertion (1), lors de l'ouverture de l'écoutille, est accouplée par le biais d'un dispositif de levage (22) à un dispositif de pivotement, le dispositif de levage (22) et/ou le dispositif de pivotement étant désaccouplés de la membrure d'insertion (1) dans l'état fermé.

5. Sous-marin selon l'une quelconque des revendications précédentes, dans lequel, lors de l'ouverture
- la cale (2) est connectée à un treuil (9) pour ressortir la cale (2) du puits (3) et/ou
- la membrure d'insertion (1) est connectée au dispositif de pivotement pour ressortir la membrure d'insertion (1) du puits (3).

6. Sous-marin selon l'une quelconque des revendications précédentes, dans lequel le dispositif de pivotement est supporté de manière verrouillée dans un bloc-palier (11) dans l'état de fermeture.

7. Sous-marin selon l'une quelconque des revendications précédentes, dans lequel dans l'état de fermeture de l'écoutille, une pluralité de membrures d'insertion (1) sont disposées dans le puits (3).

8. Sous-marin selon l'une quelconque des revendications précédentes, dans lequel une cale (2) est à chaque fois connectée à un treuil (9).

9. Procédé pour ouvrir une écoutille d'un sous-marin limitée par un puits (3), une membrure d'insertion (1) et une cale (2) étant retirées du puits (3) séparément dans une étape de procédé pour l'ouverture de l'écoutille.

10. Procédé selon la revendication 9, dans lequel dans une étape de procédé pour fermer l'écoutille, la cale (2) est disposée entre la membrure d'insertion (1) et le puits (3).

11. Procédé selon la revendication 10, dans lequel
- dans une étape de procédé A s'effectuant dans le temps avant l'étape de procédé de fermeture de l'écoutille, pour former un état d'accouplement, la membrure d'insertion (1) et la cale (2) sont connectées par le biais d'un moyen de liaison (5) pour former un assemblage constitué de la membrure d'insertion (1) et de la cale (2), et/ou
- dans une étape de procédé B se produisant dans le temps après l'étape de procédé de fermeture de l'écoutille, l'assemblage constitué de la cale (2) et de la membrure d'insertion (1) est connecté par le biais d'une pince de choc (6) à un corps pressurisé du sous-marin.

12. Procédé selon l'une quelconque des revendications 9 à 11, dans lequel
- dans une étape de procédé C s'effectuant dans le temps avant l'étape de procédé d'ouverture de l'écoutille, l'assemblage constitué de la membrure d'insertion (1) et de la cale (2) est repoussé hors du puits (3),
- dans l'étape de procédé C, la membrure d'insertion est accouplée par le biais d'un dispositif de levage (22) à un dispositif de pivotement pour l'ouverture et/ou la fermeture, le dispositif de levage et/ou le dispositif de pivotement étant désaccouplés de la membrure d'insertion dans une étape de procédé D et/ou
- dans une étape de procédé E, la cale est retirée du puits par le biais d'un treuil (9) et/ou
- dans l'étape de procédé E, la membrure d'insertion (1) est retirée du puits (3) par le biais du dispositif de pivotement.

13. Procédé selon l'une quelconque des revendications 9 à 12, dans lequel l'étape de procédé pour la fermeture de l'écoutille, l'étape de procédé pour l'ouverture l'écoutille, l'étape de procédé A, étape de procédé B, étape de procédé C, l'étape de procédé D et/ou l'étape de procédé E sont effectuées de manière automatisée.
